# EUROPÄISCHE PATENTSCHRIFT

(11) **EP 0 923 659 B1**
(45) Veröffentlichungstag und Bekanntmachung des Hinweises auf die Patenterteilung: **09.05.2001**
(21) Anmeldenummer: 97942871.1
(22) Anmeldetag: 22.08.1997
(51) Int. Cl.: D21F 3/10

(54) **SAUGWALZE ZUR BILDUNG ODER BEHANDLUNG EINER MATERIALBAHN WIE INSBESONDERE EINER PAPIER-, KARTON- ODER TEXTILBAHN**
SUCTION ROLL FOR FORMING OR TREATING A MATERIAL WEB, IN PARTICULAR A PAPER, CARDBOARD OR TEXTILE WEB
CYLINDRE ASPIRANT POUR FORMER ET TRAITER UNE BANDE DE MATERIAU, NOTAMMENT UNE BANDE DE PAPIER, DE CARTON OU DE TEXTILE

(30) Priorität: 22.08.1996 DE 19633958
(43) Veröffentlichungstag der Anmeldung: 23.06.1999
(73) Patentinhaber: Voith Paper Patent GmbH, 89522 Heidenheim (DE)
(72) Erfinder: KOTITSCHKE, Gerhard, D-89555 Steinheim (DE); MAYER, Wolfgang, D-89522 Heidenheim (DE); SOLLINGER, Hans-Peter, D-89522 Heidenheim (DE); ESSLINGER, Klaus, D-89564 Nattheim (DE); MESCHENMOSER, Andreas, D-88263 Horgenzell (DE); MOHRHARDT, Günther, CEP-04671-000 Sao Paulo (BR); MIRSBERGER, Peter, D-88255 Baienfurt (DE)
(86) Internationale Anmeldenummer: EP9704586
(87) Internationale Veröffentlichungsnummer: WO9807923

(56) Entgegenhaltungen:
- DE-B- 1 156 304
- DE-C- 227 223
- FR-A- 2 364 291

## Beschreibung

Die Erfindung betrifft eine Saugwalze zur Bildung oder Behandlung einer Materialbahn wie insbesondere einer Papier-, Karton- oder Textilbahn, mit einem durch einen perforierten rotierenden Hohlzylinder gebildeten äußeren Saugwalzenmantel und einem den Saugwalzenmantel durchsetzenden nicht perforierten Stützkörper, an dem der Saugwalzenmantel an zumindest einer Stelle seiner axialen Ausdehnung insbesondere gegen sein Eigengewicht, die Saugkraft, die Zugkraft eines äußeren umlaufenden Bandes und/oder eine von außen wirkende Preßkraft abgestützt ist.

Die bisher bekannten Saugwalzen dieser Art besitzen u.a. den Nachteil, daß die Linienkraft auf einen relativ niedrigen Wert begrenzt ist. Diese Walzen sind somit beispielsweise nicht für eine Verwendung in Verbindung mit Durchbiegungsausgleichswalzen geeignet.

Bei einer aus der DE-C-227223 bekannten Saugwalze der eingangs genannten Art, bei der zwischen einem siebförmig durchbrochenen äußeren Mantel und einem inneren Mantel mehrere axial besaugte Längszellen gebildet sind, ist der innere Mantel durch Armkreuze und Naben auf einer rotierenden Welle befestigt.

In der FR-A-2364291 ist eine von außen besaugte Walze beschrieben, die einen über einen Gleitschuh an einem inneren stationären Träger abgestützten hohlen Durchbiegungsausgleichszylinder umfaßt, der einen relativ großen Abstand voneinander aufweisende durchgehende, mit Längsrillen kommunizierende radiale Bohrungen aufweist und mit einem Außenmantel versehen ist, der Längsrillen besitzt, die mit denen des Durchbiegungsausgleichszylinders und damit mit dem Innenraum des Durchbiegungszylinders kommunizieren. Bei einer anderen aus dieser FR-A-2364291 bekannten Ausführungsform einer von außen besaugte Walze ist ein mit Rillen versehener, nicht perforierter Walzenmantel über eine Druckmittelkammer an einem inneren stationären Träger abgestützt.

Ziel der Erfindung ist es, eine Saugwalze der eingangs genannten Art zu schaffen, die problemlos insbesondere auch in Verbindung mit zugeordneten Durchbiegungsausgleichswalzen verwendbar und hierbei insbesondere auch zur Erzeugung höherer Preßdrücke geeignet ist. Zudem soll die Saugwalze in vorteilhafter Weise insbesondere auch als Saugbrust bzw. Formier- oder Siebsaugwalze verwendbar sein.

Diese Aufgabe wird bei einer Saugwalze mit sich radial zwischen dem Stützkörper und dem Saugwalzenmantel sowie axial über die gesamte Länge des Saugwalzenmantels erstreckenden dichtenden Rippen erfindungsgemäß dadurch gelöst, daß der Stützkörper eine sich axial erstrekkende durchgehende, zur äußeren Saugwalzenoberfläche konzentrische Bohrung besitzt, daß diese Bohrung von einem sich axial erstreckenden drehfesten Joch durchsetzt ist, das an seinen beiden Enden außerhalb des Stützkörpers an einer Stuhlung abgestützt ist, und daß der Stützkörper durch wenigstens ein hydrostatisches und/oder hydrodynamisches Stützelement am Joch abgestützt und vorzugsweise in seiner Biegelinie beeinflußbar ist.

Ein alternativer Lösungsvorschlag der Erfindung für eine Saugwalze ohne Rippen zeichnet sich dadurch aus, daß der Stützkörper eine kreiszylindrische Außenkontur sowie eine zu dieser konzentrische durchgehende axiale Bohrung besitzt, daß diese Bohrung von einem sich axial erstrekkenden drehfesten Joch durchsetzt ist, das an seinen beiden Enden außerhalb des Stützkörpers an einer Stuhlung abgestützt ist, daß der Stützkörper durch wenigstens ein vorzugsweise hydrostatisches und/oder hydrodynamisches Stützelement am Joch abgestützt und vorzugsweise in seiner Biegelinie beeinflußbar ist und daß der Stützkörper exzentrisch am Innenumfang des Saugwalzenmantels anliegt, wobei die Außenumfangsgeschwindigkeit des Stützkörpers zumindest im wesentlichen gleich der Innenumfangsgeschwindigkeit des Saugwalzenmantels ist.

Aufgrund dieser Ausbildung können bei minimalem Aufwand deutlich höhere Preßkräfte erzeugt werden, wobei der Saugwalze nunmehr insbesondere auch eine oder mehrere Schuhpreßeinheiten zugeordnet werden können, mit denen ggf. auch eine höhere Linienkraft erzielbar ist, die beispielsweise über 200 kN/m liegen kann. Zudem ist die erfindungsgemäße Saugwalze insbesondere auch als Saugbrust bzw. Formier- oder Siebsaugwalze verwendbar. Vorteilhafte Einsatzmöglichkeiten ergeben sich somit insbesondere auch in Verbindung mit der Bildung von Druckzonen in Formierzylindern. Zudem wird mit dieser erweiterten Anwendung im Formierbereich den Siebspannungen bzw. der damit einhergehenden Walzenbiegung und der durch eine Nipco(Durchbiegungsausgleichswalze)-Steuerung möglichen Justierung der Siebspannung und der Sieblauflängen über die ganze Maschinenbreite Rechnung getragen.

Hinsichtlich der zweiten Alternative ergeben sich u.a. auch die im folgenden genannten Vorteile. So wird vor allem bei breiten Breitnip-Gegenwalze infolge der direkten Abstützung des Mantels eine große Belastbarkeit erreicht, wobei die Linienkraft beispielsweise größer als 200 kN/m sein kann. Mittels der Zonensteuerung ist eine regulierbare Durchbiegung bzw. Kontur des Nip-Profils möglich, da eine direkte Abstützung mit einem flexibleren Mantel des durch eine Nipco- oder Durchbiegungsausgleichswalze gebildeten Stützkörpers sowie ein flexiblerer Saugwalzenmantel möglich ist. Nachdem aufgrund der direkten Abstützung ohne Rippen der Saugwalzenmantel eine dünnere Wandstärke besitzen kann, ist der Saugwalzenmantel insgesamt kostengünstiger. Zudem ergeben sich auch geringere Energiekosten für das zu erzeugende Vakuum, nachdem infolge der geringeren Wandstärke des Saugwalzenmantels weniger Lochluft abgepumpt werden muß. Die Herstellungskosten werden dadurch weiter verringert, daß neben dem dünnen Saugwalzenmantel auch ein billiger Nipco-Mantel für den Stützkörper verwendbar ist und keinerlei Rippen oder sonstige Stege zwischen dem Saugwalzenmantel und dem Stützkörper erforderlich sind.

Mit den bei der ersten Alternative vorgesehenen Rippen ergibt sich eine Art Zellensaugwalze, wobei eine stirnseitige Absaugung und/oder auch eine andersartige Absaugung vorgesehen sein kann. Der Stützkörper wird insbesondere mit den Mitteln der verschiedenen Durchbiegungsausgleichswalzen abgestützt.

Bei einer in der Praxis bevorzugten Ausführungsform der entsprechend der ersten Alternative ausgebildeten erfindungsgemäßen Saugwalze ist an wenigstens einem Walzenende zumindest ein nicht rotierender Anschluß vorgesehen, dem die durch die Rippen zwischen dem Saugwalzenmantel und dem Stützkörper gebildeten Sektoren infolge der Rotation der Walze abwechselnd gegenüberliegen, wobei der oder die dem nicht rotierenden Anschluß jeweils gegenüberliegenden Sektoren gegen diesen Anschluß abgedichtet und über diesen mit einer Druck- oder Vakuumquelle verbunden sind, so daß sich für die in Umfangsrichtung verteilten Sektoren unterschiedliche Drücke ergeben.

In bestimmten Fällen kann über die Breite bewußt eine ungleiche Saugung vorgesehen sein. So kann es in der Praxis beispielsweise vorkommen, daß nur am Rand abgesaugt wird. Zudem kann eine Außenabsaugung in Kombination mit einer stirnseitigen oder Innenabsaugung vorgesehen sein.

Bei einer zweckmäßigen Ausführungsform sind die durch die Rippen zwischen dem Saugwalzenmantel und dem Stützkörper gebildeten Sektoren in Richtung der Walzenachse durch wenigstens eine sich radial erstrekkende Trennwand in zumindest zwei getrennt mit Druck beaufschlagbare axiale Abschnitte unterteilt.

In bestimmten Fällen ist es zweckmäßig, wenn an beiden Walzenenden jeweils wenigstens ein nicht rotierender Anschluß vorgesehen ist und die
Sektoren in Richtung der Walzenachse durch wenigstens zwei axial beabstandete Trennwände in zumindest drei getrennt mit Druck beaufschlagbare axiale Abschnitte unterteilt sind. Zweckmäßigerweise sind hierbei in zumindest einer axial mittleren Walzenzone die zwischen dem Saugwalzenmantel und dem Stützkörper gebildeten Sektoren über Verbindungsleitungen mit einer Druck- oder Vakuumquelle verbindbar, die radial innerhalb der Sektoren in Richtung der Walzenachse axial nach außen geführt sind.

Alternativ ist es denkbar, daß in zumindest einer axial mittleren Walzenzone die zwischen dem Saugwalzenmantel und dem Stützkörper gebildeten Sektoren über einen Über- oder Unterdruckkasten mit einer Druckoder Vakuumquelle verbindbar sind, der den Saugwalzenmantel von außen teilweise umschließt. Hierbei kann die zumindest eine axial mittlere
Walzenzone in allen Sektoren ohne sich in Axialrichtung der Walze erstreckende dichtende Rippen ausgebildet sein.

In bestimmten Fällen kann es zweckmäßig sein, wenn der Stützkörper durch mehrere Stützelemente oder Stützelementreihen in mehreren radialen Richtungen am Stützkörper abgestützt ist.

In bestimmten Anwendungsfällen ist es zudem von Vorteil, wenn der Stützkörper zusammen mit dem Saugwalzenmantel insgesamt radial verschiebbar ist, um durch eine entsprechende Hubbewegung insbesondere ein Anstellen und/oder Anpressen an eine vorzugsweise durch eine Gegenwalze gebildete Gegenfläche zu ermöglichen. Dazu können an den Walzenenden insbesondere Abdichtungen vorgesehen sein, die eine gemeinsame Hubbewegung des Stützkörpers und des Saugwalzenmantels zulassen, wobei die Richtung der Hubbewegung vorzugsweise mit der Wirkrichtung der resultierenden Belastung und des wenigstens einen zwischen dem Joch und dem Stützkörper angeordneten inneren Stützelements zusammenfällt und zwischen dem fest gelagerten Joch und dem Stützkörper wenigstens ein hubbewegliches Stützelement vorgesehen ist.

Bei einer zweckmäßigen Ausführungsform der gemäß der zweiten Alternative ausgebildeten erfindungsgemäßen Saugwalze fällt die radiale Wirkrichtung des zwischen dem Joch und dem Stützkörper angeordneten wenigstens einen Stützelements zumindest im wesentlichen mit der Richtung, in der der rotierende Stützkörper an den Innenumfang des Saugwalzenmantels angelegt ist, und zumindest im wesentlichen auch mit der Richtung zusammen, in der die resultierende Belastung aus Eigengewicht, Zugkraft eines äußeren Bandes und/oder einer äußeren Preßkraft auf den Saugwalzenmantel einwirkt.

In bestimmten Anwendungsfällen ist es zweckmäßig, wenn der Saugwalzenmantel von außen zumindest teilweise von einem Über- oder Unterdruckkasten umschlossen ist, um den Raum zwischen dem Saugwalzenmantel und dem Stützkörper einschließlich der im Saugwalzenmantel vorgesehenen radialen Bohrungen mit Druck zu beaufschlagen.

Der Raum zwischen dem Saugwalzenmantel und dem Stützkörper kann in radialer Richtung durch zumindest eine sich in Richtung der Walzenachse erstreckende, gegen den Innenumfang des Saugwalzenmantels abgedichtete stationäre Trennwand in wenigstens zwei axiale Kammern unterteilt sein, von denen zumindest eine über einen Anschluß an wenigstens einem Walzenende an eine Druckwelle angeschlossen ist.

Dabei ist es in bestimmten Fällen zweckmäßig, wenn der Stützkörper über seine gesamte axiale Länge hinweg nicht zur Unterteilung des bestimmten Raumes in wenigstens zwei axialen Kammern beiträgt. Alternativ kann der Stützkörper über seine axiale Länge hinweg aber auch zur Unterteilung des betreffenden Raumes in wenigstens zwei axiale Kammern beitragen und durch elastische Dichtelemente mit zumindest einer Trennwand zusammenwirken.

Die Absaugung kann somit beispielsweise über verschiedene Kammern innerhalb des Saugwalzenmantels axial erfolgen oder über einen äußeren Saugkasten, wobei auch eine Kombination dieser beiden Ausführungen denkbar ist. Diese kann insbesondere dann von Interesse sein, wenn gezielt gesaugt werden soll und die Spritzwasserauffangrinne zur Außenabsaugung verwendet wird. Dadurch wird der bei hoher Maschinengeschwindigkeit hohe Anfall an Lochluft verringert, da die Mantelbohrungen nicht mehr dem Atmosphärendruck ausgesetzt werden, d.h. unter Normal-Luftdruck gefüllt wurden und dann wieder evakuiert werden mußten. Es werden somit insbesondere auch die Vorteile einer von außen besaugten Saugwalze genutzt.

Bei einer zweckmäßigen Ausführungsform sind der Stützkörper und der Saugwalzenmantel insbesondere in den Lagerbereichen an den Walzenenden relativ zueinander radial verschiebbar, wobei im Bereich dieser Walzenenden eine solche Relativbewegung zulassende Abdichtungen vorgesehen sind und die Richtung der betreffenden relativen Hubbewegung vorzugsweise mit der Wirkrichtung der resultierenden Belastung und des zwischen dem Joch und dem Stützkörper angeordneten wenigstens einen inneren Stützelements zusammenfällt.

Dabei können getrennte Mittel vorgesehen sein, um einerseits den Saugwalzenmantel an eine vorzugsweise durch eine Gegenwalze gebildete Gegenfläche und andererseits den Stützkörper an den Innenumfang des Saugwalzenmantels anzustellen und/oder anzupressen.

Die Mittel zum Anstellen und/oder Anpressen des Stützkörpers können wenigstens ein zwischen dem Joch und dem Stützkörper angeordnetes hubbewegliches Stützelement umfassen und so ausgeführt sein, daß der Stützkörper über seine gesamte axiale Länge eine Hubbewegung ausführen kann.

Die Abdichtung kann insbesondere in der Weise erfolgen, wie dies auch bei Durchbiegungsausgleichswalzen (Nipco-Walzen) mit insgesamt radial verschiebbarem Mantel der Fall ist. Eventuell vorgesehene Trennwände können beispielsweise an den nicht rotierenden Seiten-Abdichtungen befestigt sein.

Der Stützkörper kann an seiner Außenfläche mit in einer jeweiligen Radialebene liegenden Umfangsrillen, spiralförmig umlaufenden Rillen, Erhöhungen, Höckern, Ausnehmungen und/oder dergleichen versehen sein, so daß sich zwischen dem Stützkörper und dem Innenumfang des Saugwalzenmantels eine diskontinuierliche Berührungslinie oder -fläche ergibt.

Alternativ ist es auch denkbar, daß der Saugwalzenmantel an seiner Innenumfangsfläche mit solchen in einer jeweiligen Radialebene liegenden Innenumfangsrillen, spiralförmig umlaufenden Rillen, Erhöhungen, Hökkern, Ausnehmungen und/oder dergleichen versehen ist.

Außen am Stützkörper oder an der Innenseite des Saugwalzenmantels kann eine Schicht aus einem elastischen Material wie insbesondere Kunststoff und/oder dergleichen vorgesehen sein, um Schwingungen zu dämpfen und/oder Unebenheiten infolge von Ablagerungen auszugleichen.

Zudem ist es denkbar, daß der Stützkörper insgesamt aus einem elastischen Material wie insbesondere Gummi, Kunststoff, Kunststoff mit Verstärkungen wie insbesondere eine Spiralfeder oder Glas- oder Kohlefasern, d.h. CFK/GFK, und/oder dergleichen besteht.

Sowohl die gemäß der ersten Alternative als auch die gemäß der zweiten Alternative ausgebildete erfindungsgemäße Saugwalze kann beispielsweise mit wenigstens einer Gegenfläche einen in Bahnlaufrichtung verlängerten Preßspalt oder Breitnip bilden, wobei die jeweilige Gegenfläche durch eine Schuhpreßeinheit, insbesondere eine einen umlaufenden flexiblen Walzenmantel umfassende Schuhpreßwalze, mit wenigstens einem vorzugsweise eine konkave Anpreßfläche aufweisenden Preßschuh gebildet sein kann.

In bestimmten Anwendungsfällen kann es zweckmäßig sein, wenn die Absaugung des Saugwalzenmantels über zumindest einen kammerartigen Sektor innerhalb des Saugwalzenmantels erfolgt und zur gleichzeitigen Absaugung des Saugwalzenmantels über den restlichen Mantelumfang wenigstens ein äußerer Saugkasten vorgesehen ist, um ein Mindestvakuum in den radialen Bohrungen des Saugwalzenmantels aufrechtzuerhalten, wobei der äußere Saugkasten vorzugsweise auch zum Auffangen und Weiterleiten von Spritzwasser vorgesehen ist.

Der insbesondere nach Art einer Durchbiegungsausgleichswalze aufgebaute Stützkörper kann in der für solche Durchbiegungseinstellwalzen an sich bekannten Art angetrieben sein. Der Antrieb des Saugwalzenmantels kann sowohl über den durch eine Durchbiegungseinstellwalze gebildeten Stützkörper als auch über einen über die Saugwalze geführten Filz oder eine Gegenwalze erfolgen.

Die Abdeckung von im Saugwalzenmantel vorgesehenen Bohrungen durch den im Nipbereich anliegenden, eine Art Durchbiegungsausgleichswalze bildenden Stützkörper ist unschädlich, da im Nipbereich ohnehin keine Saugung erfolgt, nachdem die Bohrungen durch die außen anliegende, beispielsweise durch eine Gegenwalze gebildete Gegenfläche versperrt sind und die Walze an dieser Stelle somit als blindgebohrte Walze zu betrachten ist.

Die Erfindung wird im folgenden anhand von Ausführungsbeispielen unter Bezugnahme auf die Zeichnung näher erläutert; in dieser zeigen:
- Figur 1: eine schematische Querschnittsansicht einer ersten Ausführungsform einer Saugwalze mit einem zur Walzenachse koaxialen, über Rippen mit dem Saugwalzenmantel verbundenen Stützkörper, wobei die Saugwalze mit einer Schuhpreßwalze einen verlängerten Preßspalt bildet,
- Figur 2: eine schematische Längsschnittdarstellung der in Figur 1 gezeigten Saugwalze, wobei auch ein dieser Saugwalze zugeordneter Über- oder Unterdruckkasten zu erkennen ist,
- Figur 3: eine schematische Querschnittsansicht einer weiteren Ausführungsform einer Saugwalze mit einem exzentrisch am Innenumfang des Saugwalzenmantels anliegenden Stützkörper, wobei die Saugwalze mit einer Schuhpreßwalze einen verlängerten Preßspalt und mit einer weiteren Gegenwalze einen weiteren Preßspalt bildet,
- Figur 4: eine schematische Querschnittsansicht einer weiteren Ausführungsform einer Saugwalze mit einem exzentrisch am Innenumfang des Saugwalzenmantels anliegenden Stützkörper, wobei die von einem Filz umschlungene Saugwalze einerseits an einem Sieb anliegt und andererseits wieder mit einer Schuhpreßwalze einen verlängerten Preßspalt bildet,
- Figur 5: eine schematische Querschnittsansicht einer weiteren Ausführungsform einer Saugwalze mit einem exzentrisch am Innenumfang des Saugwalzenmantels anliegenden Stützkörper, wobei die von einem Filz umschlungene Saugwalze an einem Sieb anliegt und mit einer Schuhpreßwalze einen verlängerten Preßspalt sowie mit einer weiteren Gegenwalze einen weiteren Preßspalt bildet,
- Figur 6: eine schematische längsgeschnittene Teilansicht der in Figur 5 gezeigten Saugwalze, wobei die in Figur 5 zu erkennende Trennwand der Übersichtlichkeit halber weggelassen ist, und
- Figur 7: eine schematische Querschnittsansicht einer weiteren Ausführungsform einer als Formierwalze eingesetzten Saugwalze mit einem exzentrisch am Innenumfang des Saugwalzenmantels anliegenden Stützkörper.

Figur 1 zeigt in einer schematischen Querschnittsansicht eine erste Ausführungsform einer Saugwalze 20 zur Bildung oder Behandlung einer Materialbahn, im vorliegenden Fall einer Papierbahn.

Die Saugwalze 20 umfaßt einen durch einen perforierten rotierenden Hohlzylinder gebildeten äußeren Saugwalzenmantel 1, einen den Saugwalzenmantel 1 durchsetzenden nicht perforierten Stützkörper 2, an dem der Saugwalzenmantel 1 an zumindest einer Stelle seiner axialen Ausdehnung insbesondere gegen sein Eigengewicht, die Saugkraft, die Zugkraft eines äußeren umlaufenden Bandes 8, 9 und/oder eine von außen wirkende Preßkraft abgestützt ist, sowie sich radial zwischen dem Stützkörper 2 und dem Saugwalzenmantel 1 sowie axial über die gesamte Länge des Saugwalzenmantels erstreckende dichtende Rippen 11, über die der zum Saugwalzenmantel 1 konzentrische, mit gleicher Geschwindigkeit wie dieser rotierende Stützkörper 2 fest mit den Saugwalzenmantel 1 verbunden ist.

Die in dieser Figur 1 dargestellten Schweißraupen zwischen den Rippen 11 und dem Saugwalzenmantel 1 bzw. dem Stützkörper 2 sind symbolisch für den festen Sitz zwischen diesen Elementen zu verstehen, der grundsätzlich auch auf andere Weise verwirklicht sein kann.

Wie insbesondere auch anhand der Figur 2 zu erkennen ist, besitzt der Stützkörper 2 eine sich axial erstreckende durchgehende, zur Stützkörperachse konzentrische Bohrung 19. Diese Bohrung ist von einem sich axial erstreckenden drehfesten Joch 3 durchsetzt, das an seinen beiden Enden außerhalb des Stützkörpers 2 an einer Stuhlung der betreffenden Papiermaschine abgestützt ist.

Der Stützkörper 2 ist durch mehrere vorzugsweise hydrostatische und/oder hydrodynamische Stützelemente 4 am Joch 3 abgestützt und vorzugsweise in seiner Biegelinie beeinflußbar.

Wie anhand der Figuren 1 und 2 zu erkennen ist, ist an wenigstens einem Walzenende zumindest ein nicht rotierender Anschluß 14 vorgesehen, dem die durch die Rippen 11 zwischen dem Saugwalzenmantel 1 und dem Stützkörper 2 gebildeten Sektoren 12 infolge der Rotation der Walze abwechselnd gegenüberliegen, wobei die dem nicht rotierenden Anschluß 14 jeweils gegenüberliegenden Sektoren 12 gegen diesen Anschluß 14 abgedichtet und über diesen mit einer Druck- oder Vakuumquelle verbunden sind, so daß sich für die in Umfangsrichtung verteilten Sektoren 12 unterschiedliche Drücke ergeben.

Gemäß Figur 2 sind die durch die Rippen 11 zwischen dem Saugwalzenmantel 1 und dem Stützkörper 2 gebildeten Sektoren 12 in Richtung der Walzenachse durch wenigstens eine sich radial erstreckende Trennwand 13 in zumindest zwei getrennt mit Druck beaufschlagbare axiale, kammerartige Abschnitte A, B; D unterteilt. Im vorliegenden Fall sind die Sektoren 12 in Richtung der Walzenachse durch zwei axial beabstandete Trennwände 13 in drei getrennt mit Druck beaufschlagbare axiale Abschnitte unterteilt, wobei in der Figur 2 lediglich eine der beiden Trennwände 13 zu erkennen ist.

Gemäß Figur 2 sind in der axial mittleren Walzenzone D die zwischen dem Saugwalzenmantel 1 und dem Stützkörper 2 gebildeten Sektoren 12 (vgl. auch Figur 1) über einen Über- oder Unterdruckkasten 15 mit einer Druck- oder Vakuumquelle verbunden, der den Saugwalzenmantel 1 von außen teilweise umschließt.

Im vorliegenden Fall ist die axial mittlere Walzenzone D in allen Sektoren 12 ohne sich in Axialrichtung der Walze erstreckende Rippen ausgebildet. Die Stützelemente 4 sind in einer zur Walzenachse parallelen Reihe angeordnet.

Bei dem in den Figuren 1 und 2 dargestellten Ausführungsbeispiel bildet die Saugwalze 20 mit einer als Gegenwalze dienenden Schuhpreßwalze 7 einen in Bahnlaufrichtung der Papierbahn verlängerten, doppelt befilzten Preßspalt. Die beiden durch diesen verlängerten Preßspalt geführten Filze 8 und 9 sind in Figur 1 zu erkennen.

Der Stützkörper 2 kann zusammen mit dem Saugwalzenmantel 1 insgesamt radial verschiebbar sein, um durch eine entsprechende Hubbewegung insbesondere ein Anstellen und/oder Anpressen an die jeweilige Gegenfläche zu ermöglichen.

An den Walzenenden sind Abdichtungen 16 (vgl. insbesondere Figur 2) vorgesehen, die eine gemeinsame Hubbewegung des Stützkörpers 2 und des Saugwalzenmantels 1 zulassen. Dabei kann die Richtung der Hubbewegung vorzugsweise mit der Wirkrichtung der resultierenden Belastung und den zwischen dem Joch 3 und dem Stützkörper 2 angeordneten inneren Stützelementen zusammenfallen. Diese Hubbewegung kann beispielsweise durch die zwischen dem fest gelagerten Joch 3 und dem Stützkörper 2 vorgesehenen hubbeweglichen Stützelemente 4 bewirkt werden.

In den Figuren 3 bis 7 ist jeweils eine Ausführungsform einer Saugwalze 20 ohne Rippen gezeigt, bei der der Stützkörper exzentrisch am Innenumfang des Saugwalzenmantels 1 anliegt.

Der jeweilige Stützkörper 2 besitzt ebenso wie bei dem zuvor beschriebenen Ausführungsbeispiel eine kreiszylindrische Außenkontur sowie eine zu dieser konzentrische durchgehende axiale Bohrung 19, die von einem sich axial erstreckenden drehfesten Joch 3 durchsetzt ist, das an seinen beiden Enden außerhalb des Stützkörpers 2 an einer Stuhlung der betreffenden Papiermaschine abgestützt ist. Zudem ist der Stützkörper 2 wieder durch mehrere, in einer Reihe parallel zur Walzenachse angeordnete, vorzugsweise hydrostatische und/oder hydrodynamische Stützelemente 4 am Joch 3 abgestützt und vorzugsweise in seiner Biegelinie beeinflußbar. Der Stützkörper 2 ist somit wiederum nach Art einer Durchbiegungsausgleichswalze ausgebildet, wobei in diesem Fall der Mantel dieses Stützkörpers 2 jedoch lose, d.h. ohne besondere mechanische Befestigung, in dem Saugwalzenmantel 1 rollt.

Beim Ausführungsbeispiel gemäß Figur 3 bildet die Saugwalze 20 mit einer Schuhpreßwalze 7 einen in Bahnlaufrichtung der Materialbahn verlängerten Preßspalt, der mit den beiden Filzen 8, 9 wieder doppelt befilzt ist. Zudem bildet die Saugwalze 20 mit einer einen starren Walzenmantel aufweisenden Gegenwalze 6 einen weiteren, in diesem Fall nicht verlängerten Preßspalt.

Bei der in der Figur 4 dargestellten Ausführungsform liegt die von einem Filz 8 umschlungene Saugwalze 20 einerseits an einem Sieb 10 einer Siebpartie und andererseits an einer Schuhpreßwalze 7 an, mit der sie wieder einen in Bahnlaufrichtung der Materialbahn verlängerten Preßspalt bildet.

Auch bei dem in der Figur 5 im Querschnitt dargestellten Ausführungsbeispiel liegt die von einem Filz 8 umschlungene Saugwalze 20 wieder an einem Sieb 10 einer Siebpartie an. Mit einer von einem Filz 9 umschlungenen Schuhpreßwalze 7 bildet sie wieder einen in Bahnlaufrichtung der Materialbahn verlängerten Preßspalt, der mit den beiden Filzen 8 und 9 doppelt befilzt ist.

In der Figur 6 ist ein Endbereich dieser Saugwalze 20 im Längsschnitt dargestellt.

Bei dem in der Figur 7 dargestellten Ausführungsbeispiel dient die Saugwalze als Formierwalze, über die sowohl ein Siebband 8 als auch das Sieb 10 geführt ist, wobei die von einem Stoffauflauf 22 gelieferte Fasersuspension in der dargestellten Weise in den zwischen dem Band 8 und dem Sieb 10 gebildeten Spalt eingebracht wird. Die gebildete Materialbahn 18 wird dann anschließend mit dem Band 8 weitergeführt.

Bei sämtlichen in den Figuren 3 bis 7 dargestellten Ausführungsbeispielen fällt die radiale Wirkrichtung der zwischen dem Joch 3 und dem Stützkörper 2 angeordneten Stützelemente 4 mit der Richtung zusammen, in der der rotierende Stützkörper 2 an den Innenumfang des Saugwalzenmantels 1 angelegt ist.

Bei den Ausführungsformen gemäß den Figuren 3 bis 5 fällt sie zudem mit der Wirkrichtung der Schuhpreßwalze 7 zusammen. Zudem wird durch diese Stützelemente 4 auch die jeweilige Zugkraft der Bänder 8, 9 und 10 aufgenommen. Dies gilt insbesondere auch für das in der Abbildung 7 dargestellte Ausführungsbeispiel, bei dem die Saugwalze 20 als Formierwalze eingesetzt ist und von den Stützelementen 4 die Zugkraft der Bänder 8 und 10 aufgenommen werden muß.

Bei der in der Figur 7 dargestellten erweiterten Anwendung im Formierbereich geht es auch darum, den Siebspannungen bzw. der damit einhergehenden Walzenbiegung und der durch die Nipco-Steuerung möglichen Justierung der Siebspannung und der Sieblauflängen über die ganze Maschinenbreite Rechnung zu tragen.

Die Abdichtung zwischen dem in Form einer Durchbiegungsausgleichswalze oder Nipco-Walze vorgesehenen Stützkörper 2 und dem Saugwalzenmantel 1 ist in der Figur 6 skizzenhaft zu erkennen. Die Trennwände 5 sind an den nicht rotierenden Seitenabdichtungen 17 (vgl. Abbildung 6) befestigt.

## Patentansprüche

1. Saugwalze (20) zur Bildung oder Behandlung einer Materialbahn (18) wie insbesondere einer Papier-, Karton- oder Textilbahn, mit einem durch einen perforierten rotierenden Hohlzylinder gebildeten äußeren Saugwalzenmantel (1), einem den Saugwalzenmantel (1) durchsetzenden nicht perforierten Stützkörper (2), an dem der Saugwalzenmantel (1) an zumindest einer Stelle seiner axialen Ausdehnung insbesondere gegen sein Eigengewicht, die Saugkraft, die Zugkraft eines äußeren umlaufenden Bandes (8, 9, 10) und/oder eine von außen wirkende Preßkraft abgestützt ist, und sich radial zwischen dem Stützkörper (2) und dem Saugwalzenmantel (1) sowie axial über die gesamte Länge des Saugwalzenmantels (1) erstrekkenden dichtenden Rippen (11), über die der mit gleicher Geschwindigkeit wie der Saugwalzenmantel (1) rotierende Stützkörper (2) fest mit dem Saugwalzenmantel (1) verbunden ist,
dadurch **gekennzeichnet**,
daß der Stützkörper (2) eine sich axial erstreckende durchgehende, zur äußeren Saugwalzenoberfläche konzentrische Bohrung (19) besitzt, daß diese Bohrung (19) von einem sich axial erstreckenden drehfesten Joch (3) durchsetzt ist, das an seinen beiden Enden außerhalb des Stützkörpers (2) an einer Stuhlung abgestützt ist, und daß der Stützkörper (2) durch wenigstens ein hydrostatisches und/oder hydrodynamisches Stützelement (4) am Joch (3) abgestützt und vorzugsweise in seiner Biegelinie beeinflußbar ist.

2. Saugwalze nach Anspruch 1,
dadurch **gekennzeichnet**,
daß an wenigstens einem Walzenende zumindest ein nicht rotierender Anschluß (14) vorgesehen ist, dem die durch die Rippen (11) zwischen dem Saugwalzenmantel (1) und dem Stützkörper (2) gebildeten Sektoren (12) infolge der Rotation der Walze abwechselnd gegenüberliegen, wobei der oder die dem nicht rotierenden Anschluß (14) jeweils gegenüberliegenden Sektoren (12) gegen diesen Anschluß (14) abgedichtet und über diesen mit einer Druck- oder Vakuumquelle verbunden sind, so daß sich für die in Umfangsrichtung verteilten Sektoren (12) unterschiedliche Drücke ergeben.

3. Saugwalze nach Anspruch 1 oder 2,
dadurch **gekennzeichnet**,
daß die durch die Rippen (11) zwischen dem Saugwalzenmantel (1) und dem Stützkörper (2) gebildeten Sektoren (12) in Richtung der Walzenachse durch wenigstens eine sich radial erstreckende Trennwand (13) in zumindest zwei getrennt mit Druck beaufschlagbare axiale Abschnitte (A, B; D) unterteilt sind.

4. Saugwalze nach Anspruch 2 und 3,
dadurch **gekennzeichnet**,
daß an beiden Walzenenden jeweils wenigstens ein nicht rotierender Anschluß (14) vorgesehen ist und daß die Sektoren (12) in Richtung der Walzenachse durch wenigstens zwei axial beabstandete Trennwände (13) in zumindest drei getrennt mit Druck beaufschlagbare axiale Abschnitte unterteilt sind.

5. Saugwalze nach Anspruch 4,
dadurch **gekennzeichnet**,
daß in zumindest einer axial mittleren Walzenzone (D) die zwischen dem Saugwalzenmantel (1) und dem Stützkörper (2) gebildeten Sektoren (12) über Verbindungsleitungen mit einer Druck- oder Vakuumquelle verbindbar sind, die radial innerhalb der Sektoren (12) in Richtung der Walzenachse axial nach außen geführt sind.

6. Saugwalze nach Anspruch 4,
dadurch **gekennzeichnet**,
daß in zumindest einer axial mittleren Walzenzone (D) die zwischen dem Saugwalzenmantel (1) und dem Stützkörper (2) gebildeten Sektoren (12) über einen Über- oder Unterdruckkasten (15) mit einer Druck- oder Vakuumquelle verbindbar sind, der den Saugwalzenmantel (1) von außen teilweise umschließt.

7. Saugwalze nach Anspruch 6,
dadurch **gekennzeichnet**,
daß die zumindest eine axial mittlere Walzenzone (D) in allen Sektoren (12) ohne sich in Axialrichtung der Walze erstreckende dichtende Rippen ausgebildet ist.

8. Saugwalze nach einem der vorhergehenden Ansprüche,
dadurch **gekennzeichnet**,
daß der Stützkörper (2) durch mehrere Stützelemente (4) oder Stützelementreihen in mehreren radialen Richtungen am Stützkörper (2) abgestützt ist.

9. Saugwalze nach einem der vorhergehenden Ansprüche,
dadurch **gekennzeichnet**,
daß der Stützkörper (2) zusammen mit dem Saugwalzenmantel (1) insgesamt radial verschiebbar ist, um durch eine entsprechende Hubbewegung insbesondere ein Anstellen und/oder Anpressen an eine vorzugsweise durch eine Gegenwalze (7) gebildete Gegenfläche zu ermöglichen.

10. Saugwalze nach Anspruch 9,
dadurch **gekennzeichnet**,
daß an den Walzenenden Abdichtungen (16) vorgesehen sind, die eine gemeinsame Hubbewegung des Stützkörpers (2) und des Saugwalzenmantel (1) zulassen, und daß die Richtung der Hubbewegung vorzugsweise mit der Wirkrichtung der resultierenden Belastung und des wenigstens einen zwischen dem Joch (3) und dem Stützkörper (2) angeordneten inneren Stützelements (4) zusammenfällt, wobei zwischen dem fest gelagerten Joch (3) und dem Stützkörper (2) wenigstens ein hubbewegliches Stützelement (4) vorgesehen ist.

11. Saugwalze zur Bildung oder Behandlung einer Materialbahn wie insbesondere einer Papier-, Karton- oder Textilbahn, mit einem durch einen perforierten rotierenden Hohlzylinder gebildeten äußeren Saugwalzenmantel (1) und einem den Saugwalzenmantel (1) durchsetzenden nicht perforierten Stützkörper (2), an dem der Saugwalzenmantel (1) an zumindest einer Stelle seiner axialen Ausdehnung insbesondere gegen sein Eigengewicht, die Saugkraft, die Zugkraft eines äußeren umlaufenden Bandes (8, 9, 10) und/oder eine von außen wirkende Preßkraft abgestützt ist,
dadurch **gekennzeichnet**,
daß der Stützkörper (2) eine kreiszylindrische Außenkontur sowie eine zu dieser konzentrische durchgehende axiale Bohrung (19) besitzt, daß diese Bohrung (19) von einem sich axial erstreckenden drehfesten Joch (3) durchsetzt ist, das an seinen beiden Enden außerhalb des Stützkörpers (2) an einer Stuhlung abgestützt ist, daß der Stützkörper (2) durch wenigstens ein vorzugsweise hydrostatisches und/oder hydrodynamisches Stützelement (4) am Joch (3) abgestützt und vorzugsweise in seiner Biegelinie beeinflußbar ist und daß der Stützkörper (2) exzentrisch am Innenumfang des Saugwalzenmantels (1) anliegt, wobei die Außenumfangsgeschwindigkeit des Stützkörpers (2) zumindest im wesentlichen gleich der Innenumfangsgeschwindigkeit des Saugwalzenmantels (1) ist.

12. Saugwalze nach Anspruch 11,
dadurch **gekennzeichnet** ,
daß die radiale Wirkrichtung des zwischen dem Joch (3) und dem Stützkörper (2) angeordneten wenigstens einen Stützelements (4) zumindest im wesentlichen mit der Richtung zusammenfällt, in der der rotierende Stützkörper (2) an den Innenumfang des Saugwalzenmantels (1) angelegt ist, und zumindest im wesentlichen auch mit der Richtung zusammenfällt, in der die resultierende Belastung aus Eigengewicht, Zugkraft eines äußeren Bandes (8, 9, 10) und/oder einer äußeren Preßkraft auf den Saugwalzenmantel (1) einwirkt.

13. Saugwalze nach Anspruch 11 oder 12,
dadurch **gekennzeichnet**,
daß der Saugwalzenmantel (1) von außen zumindest teilweise von einem Über- oder Unterdruckkasten (15) umschlossen ist, um den Raum zwischen dem Saugwalzenmantel (1) und dem Stützkörper (2) einschließlich der im Saugwalzenmantel (1) vorgesehenen radialen Bohrungen mit Druck zu beaufschlagen.

14. Saugwalze nach einem der Ansprüche 11 bis 13,
dadurch **gekennzeichnet**,
daß der Raum zwischen dem Saugwalzenmantel (1) und dem Stützkörper (2) in radialer Richtung durch zumindest eine sich in Richtung der Walzenachse erstreckende, gegen den Innenumfang des Saugwalzenmantels (1) abgedichtete stationäre Trennwand (5) in wenigstens zwei axiale Kammern (A, B) unterteilt ist, von denen zumindest eine über einen Anschluß an wenigstens einem Walzenende an eine Druckquelle angeschlossen ist.

15. Saugwalze nach einem der Ansprüche 14,
dadurch **gekennzeichnet**,
daß der Stützkörper (2) über seine gesamte axiale Länge hinweg nicht zur Unterteilung des betreffenden Raumes in wenigstens zwei axiale Kammern (A, B) beiträgt.

16. Saugwalze nach einem der Ansprüche 14,
dadurch **gekennzeichnet**,
daß der Stützkörper (2) über seine axiale Länge hinweg zur Unterteilung des betreffenden Raumes in wenigstens zwei axiale Kammern (A; B, C) beiträgt und vorzugsweise durch elastische Dichtelemente mit zumindest einer Trennwand (5) zusammenwirkt.

17. Saugwalze nach einem der Ansprüche 11 bis 16,
dadurch **gekennzeichnet**,
daß der Stützkörper (2) und der Saugwalzenmantel (1) insbesondere in den Lagerbereichen an den Walzenenden relativ zueinander radial verschiebbar sind, wobei im Bereich dieser Walzenenden eine solche Relativbewegung zulassende Abdichtungen vorgesehen sind, und daß die Richtung der betreffenden relativen Hubbewegung vorzugsweise mit der Wirkrichtung der resultierenden Belastung und des zwischen dem Joch (3) und dem Stützkörper (2) angeordneten wenigstens einen inneren Stützelements (4) zusammenfällt.

18. Saugwalze nach Anspruch 17,
dadurch **gekennzeichnet**,
daß getrennte Mittel vorgesehen sind, um einerseits den Saugwalzenmantel (1) an eine vorzugsweise durch eine Gegenwalze (6, 7) gebildete Gegenfläche und andererseits den Stützkörper (2) an den Innenumfang des Saugwalzenmantels (1) anzustellen und/oder anzupressen.

19. Saugwalze nach Anspruch 18,
dadurch **gekennzeichnet**,
daß die Mittel zum Anstellen und/oder Anpressen des Stützkörpers (2) wenigstens ein zwischen dem Joch (3) und dem Stützkörper (2) angeordnetes hubbewegliches Stützelements (4) umfassen und so ausgeführt sind, daß der Stützkörper (2) über seine gesamte axiale Länge eine Hubbewegung ausführen kann.

20. Saugwalze nach einem der vorhergehenden Ansprüche, insbesondere nach Anspruch 11 und 15,
dadurch **gekennzeichnet**,
daß der Stützkörper (2) an seiner Außenfläche mit in einer jeweiligen Radialebene liegenden Umfangsrillen, spiralförmig umlaufenden Rillen, Erhöhungen, Höckern, Ausnehmungen und/oder dergleichen versehen ist, so daß sich zwischen dem Stützkörper (2) und dem Innenumfang des Saugwalzenmantels (1) eine diskontinuierliche Berührungslinie oder -fläche ergibt.

21. Saugwalze nach einem der vorhergehenden Ansprüche, insbesondere nach Anspruch 11 und 13,
dadurch **gekennzeichnet**,
daß der Saugwalzenmantel (1) an seiner Innenumfangsfläche mit in einer jeweiligen Radialebene liegenden Innenumfangsrillen, spiralförmig umlaufenden Rillen, Erhöhungen, Höckern, Ausnehmungen und/oder dergleichen versehen ist, so daß sich zwischen dem Innenumfang des Saugwalzenmantels (1) und dem Stützkörper (2) eine diskontinuierliche Berührungslinie oder -fläche ergibt.

22. Saugwalze nach einem der vorhergehenden Ansprüche, insbesondere nach einem der Ansprüche 11, 13, 14, 15, 16, 20 oder 21,
dadurch **gekennzeichnet**,
daß außen am Stützkörper (2) oder an der Innenseite des Saugwalzenmantels (1) eine Schicht aus einem elastischen Material wie insbesondere Kunststoff und/oder dergleichen vorgesehen ist, um Schwingungen zu dämpfen und/oder Unebenheiten infolge von Ablagerungen auszugleichen.

23. Saugwalze nach einem der vorhergehenden Ansprüche, insbesondere nach einem der Ansprüche 11, 13, 14, 15, 16, 20 oder 21,
dadurch **gekennzeichnet**,
daß der Stützkörper (2) insgesamt aus einem elastischen Material wie insbesondere Gummi, Kunststoff, Kunststoff mit Verstärkungen wie insbesondere eine Spiralfeder oder Glas- oder Kohlefasern, d.h. CFK/GFK, und/oder dergleichen besteht.

24. Saugwalze nach einem der vorhergehenden Ansprüche, insbesondere nach Anspruch 1 oder 11,
dadurch **gekennzeichnet,**
daß sie mit wenigstens einer Gegenfläche einen in Bahnlaufrichtung verlängerten Preßspalt oder Breitnip bildet und daß die Gegenfläche durch eine Schuhpreßeinheit, insbesondere eine einen umlaufenden flexiblen Walzenmantel umfassende Schuhpreßwalze (7), mit wenigstens einem vorzugsweise eine konkave Anpreßfläche aufweisenden Preßschuh gebildet ist.

25. Saugwalze nach einem der vorhergehenden Ansprüche, insbesondere nach einem der Ansprüche 2 bis 6 und 13 bis 16,
dadurch **gekennzeichnet**,
daß die Absaugung des Saugwalzenmantels (1) über zumindest einen kammerartigen Sektor innerhalb des Saugwalzenmantels (1)
erfolgt und daß zur gleichzeitigen Absaugung des Saugwalzenmantels (1) über den restlichen Mantelumfang wenigstens ein äußerer Saugkasten vorgesehen ist, um ein Mindestvakuum in den radialen Bohrungen des Saugwalzenmantels (1) aufrechtzuerhalten, wobei der äußere Saugkasten vorzugsweise auch zum Auffangen und Weiterleiten von Spritzwasser vorgesehen ist.

## Claims

1. Suction roll (20) for forming or treating a material web (18), such as in particular a paper, board or textile web, having an outer suction roll cover (1) formed by a perforated rotating hollow cylinder, a non-perforated supporting body (2) which passes through the suction roll cover (1) and on which the suction roll cover (1) is supported, at at least one point on its axial extent, in particular to counter its dead weight, the suction force, the tensile force of an external circulating belt (8, 9, 10) and/or a pressing force acting from outside, and sealing ribs (11) which extend between the supporting body (2) and the suction roll cover (1) and axially over the entire length of the suction roll cover (1) and via which the supporting body (2), which rotates at the same speed as the suction roll cover (1), is firmly connected to the suction roll cover (1), characterized in that the supporting body (2) has a continuous bore (19) which extends axially and is concentric with the outer suction roll surface, in that this bore (19) is penetrated by a rotationally fixed yoke (3) which extends axially, is supported outside the supporting body (2), at both its ends, on a frame, and in that the supporting body (2) is supported on the yoke (3) by at least one preferably hydrostatic and/or hydrodynamic supporting element (4) and, preferably, its bending line can be influenced.

2. Suction roll according to Claim 1, characterized in that at at least one roll end, at least one non-rotating connection (14) is provided, opposite which the sectors (12) formed by the ribs (11) between the suction roll cover (1) and the supporting body (2) are alternately located as a result of the rotation of the roll, the sector or sectors (12) respectively located opposite the non-rotating connection (14) being sealed off with respect to this connection (14) and being connected via the latter to a pressure or vacuum source, so that the result is different pressures for the sectors (12) distributed in the circumferential direction.

3. Suction roll according to Claim 1 or 2, characterized in that the sectors (12) formed by the ribs (11) between the suction roll cover (1) and the supporting body (2) are subdivided, in the direction of the roll axis, by at least one dividing wall (13) extending radially, into at least two axial sections (A, B; D) to which pressure can be applied separately.

4. Suction roll according to Claim 2 and 3, characterized in that at the two roll ends, in each case at least one non-rotating connection (14) is provided, and in that the sectors (12) are subdivided, in the direction of the roll axis, by at least two axially spaced dividing walls (13), into at least three axial sections to which pressure can be applied separately.

5. Suction roll according to Claim 4, characterized in that in at least one axially central roll zone (D), the sectors (12) formed between the suction roll cover (1) and the supporting body (2) can be connected to a pressure or vacuum source by connecting lines which are led axially to the outside in the direction of the roll axis and radially within the sectors (12).

6. Suction roll according to Claim 4, characterized in that in at least one axially central roll zone (D), the sectors (12) formed between the suction roll cover (1) and the supporting body (2) can be connected to a pressure or vacuum source via a pressure or vacuum box (15) which wraps partly around the suction roll cover (1) from the outside.

7. Suction roll according to Claim 6, characterized in that the at least one axially central roll zone (D) in all the sectors (12) is formed without sealing ribs extending in the axial direction of the roll.

8. Suction roll according to one of the preceding claims, characterized in that the supporting body (2) is supported by a number of supporting elements (4) or rows of supporting elements in a number of radial directions on the supporting body (2).

9. Suction roll according to one of the preceding claims, characterized in that the supporting body (2), together with the suction roll cover (1), can be displaced radially as a whole, in order, as a result of an appropriate lifting movement, to permit, in particular, setting against or pressing against an opposing surface preferably formed by an opposing roll (7).

10. Suction roll according to Claim 9, characterized in that at the roll ends, seals (16) are provided which permit a common lifting movement of the supporting body (2) and of the suction roll cover (1), and in that the direction of the lifting movement preferably coincides with the direction of action of the resulting loading and of the at least one inner supporting element (4) arranged between the yoke (3) and the supporting body (2), at least one supporting element (4) which can be lifted being provided between the fixedly mounted yoke (3) and the supporting body (2).

11. Suction roll for forming or treating a material web, such as in particular a paper, board or textile web, having an outer suction roll cover (1) formed by a perforated rotating hollow cylinder and a non-perforated supporting body (2) which passes through the suction roll cover (1) and on which the suction roll cover (1) is supported, at at least one point on its axial extent, in particular to counter its dead weight, the suction force, the tensile force of an external circulating belt (8, 9, 10) and/or a pressing force acting from outside, characterized in that the supporting body (2) has a circularly cylindrical outer contour and a continuous axial bore (19) which is concentric -with the latter, in that this bore (19) is penetrated by a rotationally fixed yoke (3) which extends axially and which is supported outside the supporting body (2), at both its ends, on a frame, in that the supporting body (2) is supported on the yoke (3) by at least one preferably hydrostatic and/or hydrodynamic supporting element (4), and preferably, its bending line can be influenced, and in that the supporting body (2) rests eccentrically on the inner circumference of the suction roll cover (1), the external circumferential speed of the supporting body (2) being at least essentially equal to the internal circumferential speed of the suction roll cover (1).

12. Suction roll according to Claim 11, characterized in that the radial direction of action of the at least one supporting element (4) arranged between the yoke (3) and the supporting body (2) at least essentially coincides with the direction in which the rotating supporting body (2) is placed against the inner circumference of the suction roll cover (1), and at least essentially also coincides with the direction in which the resulting loading comprising the dead weight, the tensile force of an external belt (8, 9, 10) and/or an external pressing force acts on the suction roll cover (1).

13. Suction roll according to Claim 11 or 12, characterized in that the suction roll cover (1) is at least partly enclosed from the outside by a pressure or vacuum box (15), in order to apply pressure to the space between the suction roll cover (1) and the supporting body (2), including the radial bores provided in the suction roll cover (1).

14. Suction roll according to one of Claims 11 to 13, characterized in that the space between the suction roll cover (1) and the supporting body (2) is subdivided, in the radial direction, by at least one stationary dividing wall (5) which extends in the direction of the roll axis and is sealed off with respect to the inner circumference of the suction roll cover (1), into at least two axial chambers (A, B), of which at least one is connected to a pressure source via a connection at at least one roll end.

15. Suction roll according to one of Claims 11 to 14, characterized in that the supporting body (2), over its entire axial length, does not contribute to subdividing the relevant space into at least two axial chambers (A, B).

16. Suction roll according to one of Claims 11 to 14, characterized in that the supporting body (2), over its axial length, contributes to subdividing the relevant space into at least two axial chambers (A; B, C) and, preferably by means of resilient sealing elements, interacts with at least one dividing wall (5).

17. Suction roll according to one of Claims 11 to 16, characterized in that the supporting body (2) and the suction roll cover (1) can be displaced radially relative to each other, in particular in the bearing areas at the roll ends, seals permitting such a relative movement being provided in the area of these roll ends, and in that the direction of the relevant relative lifting movement preferably coincides with the direction of action of the resulting loading and of the at least one inner supporting element (4) arranged between the yoke (3) and the supporting body (2).

18. Suction roll according to Claim 17, characterized in that separate means are provided in order firstly to set and/or to press the suction roll cover (1) against an opposing surface preferably formed by an opposing roll (6, 7) and secondly to set and/or to press the supporting body (2) against the inner circumference of the suction roll cover (1).

19. Suction roll according to Claim 18, characterized in that the means for setting and/or pressing the supporting body (2) comprise at least one supporting element (4), which can be lifted and is arranged between the yoke (3) and the supporting body (2), and are designed in such a way that the supporting body (2) can execute a lifting movement over its entire axial length.

20. Suction roll according to one of the preceding claims, in particular according to Claims 11 and 15, characterized in that the supporting body (2) is provided on its outer surface with circumferential grooves, spirally circumferential grooves, elevations, bumps, recesses and/or the like, located in a respective radial plane, so that the result is a discontinuous contact line or surface between the supporting body (2) and the inner circumference of the suction roll cover (1).

21. Suction roll according to one of the preceding claims, in particular according to Claims 11 and 13, characterized in that the suction roll cover (1) is provided on its inner circumferential surface with inner circumferential grooves, spirally circumferential grooves, elevations, bumps, recesses and/or the like, located in a respective radial plane, so that the result is a discontinuous contact line or surface between the inner circumference of the suction roll cover (1) and the supporting body (2).

22. Suction roll according to one of the preceding claims, in particular according to one of Claims 11, 13, 14, 15, 16, 20 or 21, characterized in that a layer of a resilient material, such as in particular a polymer and/or the like, is provided on the outside of the supporting body (2) or on the inside of the suction roll cover (1), in order to damp vibrations and/or to compensate for unevenesses resulting from deposits.

23. Suction roll according to one of the preceding claims, in particular according to one of Claims 11, 13, 14, 15, 16, 20 or 21, characterized in that the supporting body (2) as a whole consists of a resilient material such as, in particular, rubber, polymer, polymer with reinforcements such as, in particular, a spiral spring or glass or carbon fibres, that is to say CRP/GRP, and/or the like.

24. Suction roll according to one of the preceding claims, in particular according to Claim 1 or 11, characterized in that, with at least one opposing surface, it forms a press nip or wide nip which is extended in the web running direction, and in that the opposing surface is formed by a shoe-press unit, in particular a shoe-press roll (7) comprising a circulating, flexible roll cover, having at least one press shoe preferably having a concave pressing surface.

25. Suction roll according to one of the preceding claims, in particular according to one of Claims 2 to 6 and 14 to 16, characterized in that suction is applied to the suction roll cover (1) via at least one chamber-like sector inside the suction roll cover (1), and in that to apply suction simultaneously to the suction roll cover (1) over the rest of the circumference of the cover, at least one external suction box is provided, in order to maintain a minimum vacuum in the radial bores in the suction roll cover (1), the external suction box preferably also being provided to collect and pass on spray water.

## Revendications

1. Cylindre aspirant (20) pour former ou traiter une bande de matériau (18), notamment une bande de papier, de carton ou de textile, avec une enveloppe extérieure (1) du cylindre aspirant formée par un cylindre creux rotatif perforé, un corps de support (2) non perforé passant à travers l'enveloppe (1) du cylindre aspirant, sur lequel l'enveloppe (1) du cylindre aspirant prend appui en au moins un endroit de sa longueur axiale, en particulier pour soutenir son poids propre, la force d'aspiration, la force de traction d'une bande enveloppante extérieure (8, 9, 10) et/ou une force de pression agissant de l'extérieur, et des nervures d'étanchéité (11) s'étendant radialement entre le corps de support (2) et l'enveloppe (1) du cylindre aspirant ainsi qu'axialement sur toute la longueur de l'enveloppe (1) du cylindre aspirant, par lesquelles le corps de support (2) tournant avec la même vitesse que l'enveloppe (1) du cylindre aspirant est fixé à l'enveloppe (1) du cylindre aspirant, caractérisé en ce que le corps de support (2) comporte un alésage continu s'étendant axialement (19) concentrique à la surface extérieure du cylindre aspirant, en ce que cet alésage (19) est traversé par une armature (3) calée en rotation et s'étendant axialement, qui est supportée à ses deux extrémités sur des chaises à l'extérieur du corps de support (2), et en ce que le corps de support (2) prend appui sur l'armature (3) par au moins un élément d'appui hydrostatique et/ou hydrodynamique (4) et a de préférence une courbure réglable.

2. Cylindre aspirant suivant la revendication 1,
caractérisé en ce qu'il 'est prévu à au moins une extrémité du cylindre au moins un raccord non rotatif (14), en face duquel les secteurs (12) formés par les nervures (11) entre l'enveloppe (1) du cylindre aspirant et le corps de support (2) se trouvent alternativement par suite de la rotation du cylindre, le ou les secteur(s) (12) qui se trouve(nt) respectivement en face du raccord non rotatif (14) étant étanche(s) par rapport à ce raccord (14) et étant raccordé(s) par celui-ci à une source de pression ou de dépression, d'une façon telle qu'il en résulte des pressions différentes pour les secteurs (12) répartis en direction périphérique.

3. Cylindre aspirant suivant la revendication 1 ou 2,
caractérisé en ce que les secteurs (12) formés par les nervures (11) entre l'enveloppe (1) du cylindre aspirant et le corps de support (2) sont, dans la direction de l'axe du cylindre, divisés par au moins une paroi de séparation s'étendant radialement (13) en au moins deux tronçons axiaux (A, B; D) pouvant être mis sous pression séparément.

4. Cylindre aspirant suivant les revendications 2 et 3,
caractérisé en ce qu'il est prévu au moins un raccord non rotatif (14) à chacune des deux extrémités du cylindre et en ce que les secteurs (12) sont, dans la direction de l'axe du cylindre, divisés par au moins deux parois de séparation (13) écartées axialement en au moins trois tronçons axiaux pouvant être mis sous pression séparément.

5. Cylindre aspirant suivant la revendication 4,
caractérisé en ce que, dans au moins une zone axialement centrale (D) du cylindre, les secteurs (12) formés entre l'enveloppe (1) du cylindre aspirant et le corps de support (2) peuvent être raccordés à une source de pression ou de dépression par des conduites de raccordement, qui sont menées axialement vers l'extérieur et radialement à l'intérieur des secteurs (12) en direction de l'axe du cylindre.

6. Cylindre aspirant suivant la revendication 4,
caractérisé en ce que, dans au moins une zone axialement centrale (D) du cylindre, les secteurs (12) formés entre l'enveloppe (1) du cylindre aspirant et le corps de support (2) peuvent être raccordés à une source de pression ou de dépression par un caisson de surpression ou de dépression (15), qui entoure partiellement par l'extérieur l'enveloppe (1) du cylindre aspirant.

7. Cylindre aspirant suivant la revendication 6,
caractérisé en ce que la au moins une zone axialement centrale (D) du cylindre est configurée dans tous les secteurs (12) sans nervures d'étanchéité s'étendant dans la direction axiale du cylindre.

8. Cylindre aspirant suivant l'une quelconque des revendications précédentes, caractérisé en ce que le corps de support (2) est soutenu par plusieurs éléments d'appui (4) ou séries d'éléments d'appui dans plusieurs directions radiales sur le corps de support (2).

9. Cylindre aspirant suivant l'une quelconque des revendications précédentes, caractérisé en ce que le corps de support (2) peut être déplacé radialement en bloc avec l'enveloppe (1) du cylindre aspirant, afin de permettre, par un mouvement de soulèvement correspondant, en particulier une mise en contact avec et/ou une application contre une contre-face formée de préférence par un contre-cylindre (7).

10. Cylindre aspirant suivant la revendication 9,
caractérisé en ce qu'il est prévu aux extrémités du cylindre des garnitures d'étanchéité (16), qui permettent un mouvement de soulèvement commun du corps de support (2) et de l'enveloppe (1) du cylindre aspirant, et en ce que la direction du mouvement de soulèvement coïncide de préférence avec la direction d'action de la charge résultante et du au moins un élément d'appui (4) intérieur disposé entre l'armature (3) et le corps de support (2), au moins un élément d'appui soulevable (4) étant prévu entre l'armature fixe (3) et le corps de support (2).

11. Cylindre aspirant pour former ou traiter une bande de matériau (18), notamment une bande de papier, de carton ou de textile, avec une enveloppe extérieure (1) du cylindre aspirant formée par un cylindre creux rotatif perforé et un corps de support (2) non perforé passant à travers l'enveloppe (1) du cylindre aspirant, sur lequel l'enveloppe (1) du cylindre aspirant prend appui en au moins un endroit de sa longueur axiale, en particulier pour soutenir son poids propre, la force d'aspiration, la force de traction d'une bande enveloppante extérieure (8, 9, 10) et/ou une force de pression agissant de l'extérieur, caractérisé en ce que le corps de support (2) présente un contour extérieur cylindrique circulaire ainsi qu'un alésage axial continu (19) concentrique à ce dernier, en ce que cet alésage (19) est traversé par une armature (3) calée en rotation et s'étendant axialement, qui est supportée à ses deux extrémités sur des chaises à l'extérieur du corps de support (2), en ce que le corps de support (2) prend appui sur l'armature (3) par au moins un élément d'appui de préférence hydrostatique et/ou hydrodynamique (4) et a de préférence une courbure réglable, et en ce que le corps de support (2) s'applique excentriquement sur la surface latérale intérieure de l'enveloppe (1) du cylindre aspirant, la vitesse périphérique extérieure du corps de support (2) étant au moins essentiellement égale à la vitesse périphérique intérieure de l'enveloppe (1) du cylindre aspirant.

12. Cylindre aspirant suivant la revendication 11,
caractérisé en ce que la direction radiale d'action du au moins un élément d'appui (4) disposé entre l'armature (3) et le corps de support (2) coïncide au moins essentiellement avec la direction dans laquelle le corps de support rotatif (2) est appliqué sur la surface latérale intérieure de l'enveloppe (1) du cylindre aspirant, et coïncide aussi au moins essentiellement avec la direction dans laquelle la charge résultant du poids propre, de la force de traction d'une bande extérieure (8, 9, 10) et/ou d'une force de pression extérieure agit sur l'enveloppe (1) du cylindre aspirant.

13. Cylindre aspirant suivant la revendication 11 ou 12, caractérisé en ce que l'enveloppe (1) du cylindre aspirant est entourée par l'extérieur au moins en partie par un caisson de surpression ou de dépression (15), afin de mettre sous pression l'espace entre l'enveloppe (1) du cylindre aspirant et le corps de support (2) y compris les alésages radiaux prévus dans l'enveloppe (1) du cylindre aspirant.

14. Cylindre aspirant suivant l'une quelconque des revendications 11 à 13, caractérisé en ce que l'espace entre l'enveloppe (1) du cylindre aspirant et le corps de support (2) est divisé en direction radiale en au moins deux chambres axiales (A, B) par au moins une paroi de séparation stationnaire (5) s'étendant dans la direction de l'axe du cylindre et étanche par rapport à la surface latérale intérieure de l'enveloppe (1) du cylindre aspirant, chambres dont au moins une est raccordée à une source de pression par un raccord situé à au moins une extrémité du cylindre.

15. Cylindre aspirant suivant la revendication 14,
caractérisé en ce que le corps de support (2) ne contribue pas, par toute sa longueur axiale, à la division de l'espace concerné en au moins deux chambres axiales (A, B).

16. Cylindre aspirant suivant la revendication 14,
caractérisé en ce que le corps de support (2) contribue, par sa longueur axiale, à la division de l'espace concerné en au moins deux chambres axiales (A; B, C) et coopère avec au moins une paroi de séparation (5) de préférence au moyen d'éléments d'étanchéité élastiques.

17. Cylindre aspirant suivant l'une quelconque des revendications 11 à 16, caractérisé en ce que le corps de support (2) et l'enveloppe (1) du cylindre aspirant sont déplaçables radialement l'un par rapport à l'autre en particulier dans les zones d'appui aux extrémités du cylindre, des garnitures d'étanchéité autorisant un tel mouvement relatif étant prévues dans la zone de ces extrémités du cylindre, et en ce que la direction du mouvement de soulèvement relatif concerné coïncide de préférence avec la direction d'action de la charge résultante et du au moins un élément d'appui intérieur (4) disposé entre l'armature (3) et le corps de support (2).

18. Cylindre aspirant suivant la revendication 17,
caractérisé en ce qu'il est prévu des moyens distincts pour amener et/ou presser d'une part l'enveloppe (1) du cylindre aspirant contre une contre-face formée de préférence par un contre-cylindre (6, 7) et d'autre part le corps de support (2) contre la surface latérale intérieure de l'enveloppe (1) du cylindre aspirant.

19. Cylindre aspirant suivant la revendication 18,
caractérisé en ce que les moyens pour amener et/ou presser le corps de support (2) comprennent au moins un élément d'appui soulevable (4) disposé entre l'armature (3) et le corps de support (2) et sont réalisés d'une façon telle que le corps de support (2) puisse exécuter un mouvement de soulèvement sur toute sa longueur axiale.

20. Cylindre aspirant suivant l'une quelconque des revendications précédentes, en particulier suivant les revendications 11 et 15, caractérisé en ce que le corps de support (2) est pourvu sur sa face extérieure de nervures périphériques situées dans un plan radial respectif, de nervures périphériques hélicoïdales, de surélévations, de bosses, de creux et/ou analogues, de façon à créer une ligne ou une face de contact discontinue entre le corps de support (2) et la surface latérale intérieure de l'enveloppe (1) du cylindre aspirant.

21. Cylindre aspirant suivant l'une quelconque des revendications précédentes, en particulier suivant la revendication 11 et 13, caractérisé en ce que l'enveloppe (1) du cylindre aspirant est pourvue sur sa face latérale intérieure de nervures périphériques intérieures situées dans un plan radial respectif, de nervures périphériques hélicoïdales, de surélévations, de bosses, de creux et/ou analogues, de façon à créer une ligne ou une face de contact discontinue entre la surface latérale intérieure de l'enveloppe (1) du cylindre aspirant et le corps de support (2).

22. Cylindre aspirant suivant l'une quelconque des revendications précédentes, en particulier suivant l'une des revendications 11, 13, 14, 15, 16, 20 ou 21, caractérisé en ce qu'il est prévu extérieurement sur le corps de support (2) ou sur le côté intérieur de l'enveloppe (1) du cylindre aspirant une couche en une matière élastique telle qu'en particulier une matière plastique et/ou analogue, pour amortir des vibrations et/ou compenser des inégalités dues à des dépôts.

23. Cylindre aspirant suivant l'une quelconque des revendications précédentes, en particulier suivant l'une des revendications 11, 13, 14, 15, 16, 20 ou 21, caractérisé en ce que le corps de support (2) tout entier se compose d'une matière élastique telle qu'en particulier un caoutchouc, une matière plastique, une matière plastique pourvue de renforcements tels qu'en particulier un ressort hélicoïdal ou des fibres de verre ou de carbone, c'est-à-dire CFK/GFK, et/ou analogues.

24. Cylindre aspirant suivant l'une quelconque des revendications précédentes, en particulier suivant la revendication 1 ou 11, caractérisé en ce qu'il forme avec au moins une contre-face une fente de pressage ou une emprise large prolongée dans la direction de défilement de la bande et en ce que la contre-face est formée par une unité de pressage à patin, en particulier un cylindre de pressage à patin (7) comprenant une enveloppe de cylindre flexible périphérique, avec au moins un patin de pressage présentant de préférence une face de pressage concave.

25. Cylindre aspirant suivant l'une quelconque des revendications précédentes, en particulier suivant l'une des revendications 2 à 6 et 13 à 16,
caractérisé en ce que l'aspiration de l'enveloppe (1) du cylindre aspirant se fait à l'intérieur de l'enveloppe (1) du cylindré aspirant par au moins un secteur en forme de chambre et en ce qu'il est prévu, pour l'aspiration simultanée de l'enveloppe (1) du cylindre aspirant par le reste de la surface latérale de l'enveloppe, au moins un caisson d'aspiration extérieur, afin de maintenir un minimum de dépression dans les alésages radiaux de l'enveloppe (1) du cylindre aspirant, le caisson d'aspiration extérieur étant de préférence également prévu pour capter et évacuer les projections d'eau.
